# FASCICULE DE BREVET EUROPEEN

(11) **EP 3 861 187 B1**
(45) Date de publication et mention de la délivrance du brevet: **30.11.2022**
(21) Numéro de dépôt: 19801943.2
(22) Date de dépôt: 02.10.2019
(51) Int. Cl.: E05B 73/00

(54) **DISPOSITIF ANTIVOL**
ANTIDIEBSTAHLVORRICHTUNG
ANTI-THEFT DEVICE

(30) Priorité: 02.10.2018 FR 1859121; 26.02.2019 FR 1901968; 01.07.2019 FR 1907257
(43) Date de publication de la demande: 11.08.2021
(73) Titulaire: Fors France, 94500 Champigny-sur-Marne (FR)
(72) Inventeur: BOUAN, Bruno, 94210 La Varenne Saint Hilaire (FR)
(74) Mandataire: IP Trust
(86) Numéro de dépôt international: PCT/FR2019/052330
(87) Numéro de publication internationale: WO 2020/070444

(56) Documents cités:
- EP-A1- 0 282 678
- WO-A1-03/046319
- WO-A1-2009/032038
- WO-A1-2014/207356
- BR-A- PI0 606 079
- DE-T2- 60 124 235
- GB-A- 2 440 420
- US-A1- 2008 258 478
- Éditions Larousse: "Définitions : cran - Dictionnaire de français Larousse", , 22 septembre 2018 (2018-09-22), XP055660576, Extrait de l'Internet: URL:https://web.archive.org/web/2018092204 2402/https://www.larousse.fr/dictionnaires /francais/cran/20176 [extrait le 2020-01-22]

## Description

### Domaine de l'invention

La présente invention concerne le domaine du produit antivol. Elle est destinée à protéger les articles disponibles en libre distribution par exemple sur les linéaires d'un supermarché.

De tels articles sont bien connus et comportent généralement un corps en matière plastique pouvant se fixer sur l'article à protéger contre le vol à l'étalage. Ce corps contient un moyen de détection interagissant avec un portique disposé à la sortie du lieu de vente. Un bloc de verrouillage magnétique empêche l'ouverture du corps et le retrait du dispositif antivol à toute personne qui ne dispose pas du déverrouilleur adapté.

L'invention concerne plus particulièrement le domaine des antivols destinés à des conditionnements présentant une gorge pour une nervure périphérique telles qu'une cannette de boisson, une boîte de conserve, ou encore une bouteille dont le col est pourvu d'une bague annulaire ou encore un article de sport comme un canne de golf, et plus généralement tout article présentant une zone permettant l'engagement d'une sangle.

Les dispositifs antivols sont de manière connue dotés d'un composant électronique, généralement passif, susceptible d'être détecté s'il est immergé dans un champ électromagnétique, normalement généré en présence d'une sortie guidée d'un magasin ou d'un établissement dans lequel sont utilisés les dispositifs antivols, actuellement de plus en plus répandus.

Ces dispositifs sont couplés à l'article à protéger contre le vol et sont ensuite séparés de celui-ci par rupture ou enlèvement au moyen d'un équipement spécial, généralement lorsque l'article est régulièrement acheté.

### État de la technique

Le but de la présente invention est de proposer un dispositif antivol pour des articles comportant des parties pouvant être entourées de sangles ou similaires, pouvant être appliquées sur lesdits objets et leur conférer une protection adéquate contre le vol à l'étalage.

Le brevet britannique GB2440420 décrit un dispositif comprenant un corps intégrant un composant électronique de détection et un moyen de fixation pour attacher le corps d'étiquette à un article, ainsi qu'un moyen de verrouillage. Le moyen de verrouillage comprend un élément de verrouillage pouvant être déplacé entre une position de verrouillage dans laquelle le moyen de fixation est empêché étant retiré de l'article et une position de libération dans laquelle le moyen de fixation peut être détaché de l'article. Ce moyen de fixation est constitué par un câble métallique entouré par un fil en spirale, traversant un corps métallique par un premier trou avant d'entourer un composant à protéger et retraverser le corps métallique par un deuxième trou. Ce câble est bloqué à une extrémité par une poignée et par l'autre extrémité il est attaché au boîtier.

Le verrouillage se fait par le serrage, au niveau de du croisement des deux segments du câble métallique, l'enroulement du second fil en spirale étant sensé bloquer le déplacement relatif des deux segments de câble.

En réalité, en exerçant une traction suffisante, on arrive à élargir la boucle formée par le câble et retirer l'objet protégé. Par ailleurs, le câble reste engagé dans le corps métallique pour former une boucle dont le rétrécissement est assuré par une traction sur l'une de ses extrémités une fois que la boucle est positionnée autour de l'article à protéger.

On connaît aussi le brevet brésilien BRPI0606079 décrivant un dispositif antivol pour bouteilles comprenant deux corps prismatiques rectangulaires solidaires les uns des autres et décalés latéralement contenant une bobine électrique de détection. Une boucle présentant une crémaillère traverse ce corps et est bloquée à son extrémité par une protubérance permettant de réduire la taille de la boucle.

Cette solution ne permet pas d'engager la boucle autour d'un article présentant un col se prolongeant par une partie de section supérieure à la plus grande taille de la boucle. Le brevet européen EP0282678 décrit un dispositif antivol pour articles ou objets présentant au moins une structure d'accrochage, Ce dispositif comporte une plaquette magnétique antivol et des moyens de connexion de la plaquette magnétique à la structure d'accrochage. Les moyens de connexion comportent des moyens de blocage qui coopèrent avec le dispositif de verrouillage de ladite plaquette magnétique et viennent se bloquer sur cette dernière, et d'autre part des moyens de raccordement de l'ensemble moyen de blocage-plaquette magnétique sur la structure d'accrochage de l'objet ou article à protéger.

Ce dispositif n'est pas adapté pour protéger une bouteille.

La demande de brevet WO2009032038 décrit un dispositif pour protéger un article. Un mécanisme de verrouillage magnétique comprend un verrou à actionnement magnétique et un élément flexible. L'élément flexible sollicite le verrou magnétique est disposé dans un boîtier, dans lequel un passage intérieur définit un passage de courroie configuré pour recevoir la courroie de manière coulissante.

La demande de brevet WO03046319 décrit un dispositif antivol pour articles dont certaines parties peuvent être entourées de bandes ou d'autres éléments de ce type. Ledit dispositif comprend une bande, un récipient contenant un composant de signalisation à excitation et un élément de contact dans lequel peut être insérée et verrouillée une extrémité de la bande, ladite bande incorporant au moins partiellement un insert métallique.

On connait aussi le brevet US2008/258478 décrivant un dispositif de sécurité destiné à un article, comprenant un mécanisme de verrouillage pouvant être actionné magnétiquement et un câble ainsi qu'un boîtier. Le mécanisme de verrouillage peut être actionné magnétiquement et comprend un verrou pouvant être actionné magnétiquement, un élément souple et un élément d'adaptation de verrou .

On connaît aussi le brevet WO2014/207356 de la demanderesse concernant un dispositif antivol destiné à être attaché à un article en vente libre, formé par deux parties dont l'une comporte un moyen d'interaction à distance avec une borne de détection du passage d'un tel dispositif, lesdites parties étant articulées par une charnière pour permettre un débattement entre une position de protection dans laquelle elle interagissent avec une partie de l'article à protéger pour empêcher la séparation du dispositif antivol et l'article, et une position de libération dans laquelle elle permettent le retrait de l'article.

On connaît encore le brevet DE60124235 concernant un dispositif antivol, comprenant un corps et une fixation comportant une mâchoire supérieure et une mâchoire inférieure espacées l'une de l'autre de manière à définir une embouchure dans laquelle on peut introduire une partie d'un article.

### Inconvénients de l'art antérieur

Les solutions de l'art antérieur ne donnent pas totalement satisfaction car les moyens de détection, de blocage de la sangle et de verrouillage du moyen de blocage de la sangle sont réunies sur une pièce moulée présentant des fragilités. En exerçant un effort même modéré, une personne mal intentionnée peut provoquer la rupture du dispositif et ainsi neutraliser la fonction antivol.

### Solution apportée par l'invention

La présente invention vise à remédier à cet inconvénient en proposant un dispositif antivol présentant les caractéristiques techniques énoncées dans la revendication 1, et le cas échéant dans les revendications dépendantes. Le moyen additionnel de verrouillage de la ladite sangle est par une déformation manuelle de la zone de verrouillage additionnelle. Ce moyen additionnel de verrouillage réduit le risque de déverrouillage intempestif par des chocs appliqués axialement par rapport à la masselotte de déverrouillage. Le moyen additionnel de verrouillage peut être une dent ou un cliquet s'engageant dans une zone complémentaire de la sangle, dont la libération peut être assurée par une déformation locale de la sangle pour permettre son coulissement après libération de la masselotte.

### Description détaillée d'un exemple non limitatif de l'invention

La présente invention sera mieux comprise à la lecture de la description détaillée d'exemples non limitatifs de l'invention qui suit, se référant aux dessins annexés où :
[Fig. 1]
[Fig. 2]
[Fig. 3] Les figures 1 à 3 représentent respectivement une vue éclatée, une vue de dessus et une vue de dessous en transparence partielle, d'une première variante de réalisation,
[Fig. 4]
[Fig. 5] Les figures 4 et 5 représentent respectivement une vue éclatée et une vue en perspective d'une deuxième variante de réalisation,
[Fig. 6]
[Fig. 7] Les figures 6 et 7 représentent respectivement une vue éclatée et une vue partielle en perspective de la sangle selon d'autres modes de réalisation.
[Fig. 8] La figure 8 représente une vue en coupe d'un autre mode de réalisation.
[Fig. 9]
[Fig. 10]
[Fig. 11]
[Fig. 12]
[Fig. 13]
[Fig. 14]
[Fig. 15]
[Fig. 16] Les figures 9 à 16 représentent différentes vues d'une autre variante de réalisation

### Description générale d'un premier exemple de réalisation

Le premier exemple de réalisation est plus particulièrement destiné à être placé sur le col d'une bouteille.

Il comporte une première pièce (100) en matière plastique souple formant une sangle crantée (110) de section rectangulaire, avec une surface lisse et une surface partiellement crantée. Cette sangle crantée (110) est prolongée par un corps creux (120) s'étendant perpendiculairement par rapport à la surface crantée et présente une fente (130) pour l'insertion de l'extrémité libre de la sangle (110). Ce corps creux (120) se termine ensuite par une section tubulaire surmontée par une colerette (125) de forme cylindrique. La sangle crantée (110) et le corps creux (120) forment une seule pièce moulée en matière plastique.

L'extrémité de la sangle (110) opposée au corps creux (120) est libre et ne présente aucune protubérance. La section constante de la sangle (110) est constante (modulo les crantages) sur toute la longueur utile, depuis l'extrémité libre jusqu'à la limite de serrage.

Ce corps (120) s'ouvre du côté opposé à la liaison avec l'extrémité fixe de la sangle (110) par une fente (130) permettant l'introduction de l'extrémité libre de la sangle crantée (110). Cette fente (130) débouche dans un canal médian cylindrique traversant longitudinalement le col (120). La sangle crantée (110) présente un ergot (140) permettant de pousser l'extrémité libre de la sangle dans le col (120) lorsque la sangle entoure l'article à protéger, pour la repousser jusqu'à un serrage suffisant.

Alternativement, la sangle crantée (110) est remplacée par une sangle présentant une ligne de retenue continue.

Le bloc de verrouillage (300) est constitué dans l'exemple décrit d'une solution à masselotte (310) coulissant dans le corps creux (120).

La masselotte métallique (310) présentant une surface frontale complémentaire à la surface crantée pour en assurer le blocage au repos, lorsqu'elle est repoussée par le ressort (320) en direction de la sangle. Dans cette position de repos, la zone crantée peut être déplacée dans le sens d'un engagement croissant dans la fente, mais pas retirée dans l'autre sens en raison de la section des dents.

De manière connue, la masselotte métallique (310) peut être retirée de sa position de repos par un déverrouilleur comportant un aimant permanent. La masselotte métallique (310) est alors écartée de la surface crantée de la sangle (110), ce qui permet de retirer l'extrémité libre du col, et libérer l'article protégé.

Le dispositif comprend par ailleurs un bloc de détection (200) formé par un boitier (210) venant se positionner en arrière du col (120), fermé par une pièce complémentaire (220) venant se positionner en avant du col (120) et par une flasque (230). Ce bloc de détection enferme une bobine (240) RF ou AM (en anglais « coil »), une ferrite RF ou AM ou une étiquette RFID.

Ce bloc est complété par un manchon (400) recevent par deux pièces (610, 620) en plastique ABS et s'ouvrant en direction de la boucle formée par la sangle lorsqu'elle est refermée pour permettre une présentation d'information, par exemple le codage du prix. La pièce (610) présente une fenêtre permettant de visualiser un onglet (620) dont la position relative détermine une classe de prix sous forme d'une icône colorée, un chiffre ou toute autre forme graphique. Pour coder la valeur de la bouteille protégée, l'utilisateur introduit le doignt dans le capot avant (400) avant la mise en place sur le col de la bouteille, ce qui lui permet de déplacer l'onglet (620) pour faire apparaître l'indication ad-hoc. Une fois que le dispositif est mise en place sur le col de la bouteille, il n'est plus possible de modifier la position de l'index (620), avant un nouveau retrait après dévérouillage.

### Description d'une deuxième variante de réalisation

Les figures 4 et 5 illustrent une deuxième variante de réalisation différent de la variante précédente par le fait que le boitier (210) est libre en rotation par rapport au col (120).

A cet effet, la pièce (220) venant fermer le boîtier (210) présente un canal de section complémentaire à la section extérieure du col (120).

Ainsi, le bloc de détection (120, 220, 230) tourne fou par rapport à la pièce (100) comprenant la sangle (110), ce qui empêche un utilisateur malveillant d'exercer un couple de torsion pour arracher le dispositif antivol.

La sangle (110) en plastique est doublée par une lame flexible (115) fixée sur la sangle (110) par des pattes (116) repliées pour assurer la liaison avec la bordure latérale de la sangle (110).

Dans cet exemple, la détection est réalisée par une boucle (240) et une ferrite (245).

### Renforcement de la sangle

Pour renforcer la sangle (110), une bande métallique (115) est ajustée contre la surface intérieure et maintenue par des protubérances (111) venant se loger dans des lumières complémentaires prévues sur la bande métallique (115).

Une deuxième bande métallique (118) peut être insérée dans la sangle (110), par exemple par surmoulage ou par insertion dans un logement cylindrique.

De façon générale, la sangle (110) est renforcée par un ou plusieurs inserts métalliques :
- par surmoulage d'une ou plusieurs bandes métalliques lors de la fabrication de la sangle (110) par injection d'une matière plastique
- par clipsage d'une ou plusieurs bandes métalliques sur une sangle (110) présentant des protubérances complémentaires à des trous formés dans une ou plusieurs bandes métalliques
- par insertion d'une ou plusieurs bandes métalliques dans une fente complémentaire formée sur la sangle (110).

### Description d'un mode de réalisation amélioré

Afin d'éviter un déverrouillage accidentel, inopiné ou malveillant résultant d'un choc portés axialement sur le col (120), la version décrite en figure 8 prévoit une dent additionnelle (121) à la surface intérieure (122) du col (120).

La ceinture dentelée est ainsi verrouillée en deux zones.

A - Lors de l'introduction de la sangle (110) dans le bloc de verrouillage (300), la denture de la sangle (110) vient s'engager la denture (311) de la masselotte (310) c'est le premier point de verrouillage. La masselotte (310) est constituée d'une partie plastique moulée pour la denture et d'une partie métallique (330) constituant le logement du ressort (320).

Le ressort (320) permet à la masselotte (330) d'être mis en pression sur la denture de la sangle (110).

La partie métallique (330) de la masselotte (320) sous l'action de l'aimant d'un déverrouilleur permettra un déplacement de la masselotte (320) afin de libérer les deux dentures.

B - Une dent fixe (121) a été moulée dans le corps (122). Cette dent (121) vient créer le deuxième point de verrouillage mécanique.

La denture de la ceinture lors de son passage sur la dent fixe (121) va la faire fléchir. La ceinture va revenir en position en raison de son galbe de moulage.

La ceinture est verrouillée en 2 points selon ce mode de réalisation.

Pour la libérer, l'utilisateur appuie avec son doigt sur l'extrémité (125) de la sangle (110) pour libérer la denture de la ceinture de la dent fixe (121).

Dans le même temps l'attraction de l'aimant du déverrouilleur fait reculer la masselotte et libère l'autre point de verrouillage.

Le galbe de moulage de la ceinture permet d'avoir un effet ressort. Cet effet ressort va permettre lors de la libération des deux points de verrouillage de faire revenir en arrière la sangle (110).

Le verrouillage secondaire peut être réalisé par une ou plusieurs dents positionnées sur la pièce (220), suivant une taille propre à chaque dent afin d'offrir d'autres points de blocage à la ceinture (100).

Alternativement, la ceinture peut présenter un prolongement permettant de débloquer une ou plusieurs dents elles-mêmes prises dans la ceinture par rapport au corps fixe (220).

### Description d'un autre mode de réalisation amélioré

Les figures 9 à 16 représentent différentes vues d'une autre variante de réalisation présentant un manchon (400) rétractable télescopique destiné à répondre à une sécurisation universelle des principaux alcools, vins et spiritueux achalandés dans les magasins et grandes surfaces et notamment des bouteilles de type bouteilles de champagne ou de mousseux, présentant un bouchon fortement protubérant.

Ce manchon est formé par une première pièce tubulaire (410) fixée sur le boitier (210) du bloc de détection (200). Une deuxième pièce tubulaire (420) dont la section extérieure est inférieure à la section intérieure de la pièce tubulaire (410) coulisse à l'intérieur de cette pièce tubulaire (410) pour permettre un ajustement de la hauteur du manchon (400). La deuxième pièce tubulaire (420) est fermée par un disque transversal, permettant de protéger l'enveloppe décorative en aluminium prévues sur certaines bouteilles.

Des cannelures (411, 421) assure le blocage en rotation relatives des deux pièces tubulaires (410, 420).

Ce manchon (400) rétractable permet d'ajuster la hauteur à tout type de bouteille, et notamment de prendre en compte la hauteur du bouchon équipant certains types de bouteilles. Les deux pièces tubulaires (410, 420) sont de préférence transparentes, en une matière plastique rigide, pour préserver la visibilité de l'enveloppe décorative du col de la bouteille.

La sangle (110) et les capots (410) et (420) peuvent présenter une signalétique adaptée indiquant où limiter le serrage de la ceinture sur les bouteilles de champagne afin de ne pas marquer et abîmer les feuilles d'aluminium couvrant le haut des bouteilles de champagne par les dentures souples ou fixes de la ceinture,

Les deux pièces tubulaires (410, 420) présentent du côté de la liaison avec le boîtier (210) des crantages verticaux (415, 425) complémentaires, destinés au blocage du chapeau mobile à la hauteur précise du goulot de bouteille à protéger introduite dans le dispositif. Ces crantages (415, 425) sont tenus entre eux lors du serrage.

La sangle (110) présente des protubérances déformable (114) saillantes à sa surface intérieure permettant d'ajuster la pression exercée sur l'étiquette métallique décorative entourant le col de la bouteille. Ces protubérances (114) déformables présentent la forme d'une languette repliée vers le haut, de telle sorte qu'elles définissent une couronne conique évasée vers le bas, permettant un serrage progressif de la sangle autour du col de la bouteille. Cette denture spécifique de la ceinture permet de s'adapter aux différents goulots. En cas de choc vertical caractérisé, la denture souple de la ceinture s'altère pour encaisser la déformation due à l'accroissement du diamètre de la bouteille résultant du choc. La denture reprend ensuite sa position initiale lorsque le voleur tente de retirer le dispositif du goulot.

La sangle (110) est formée par surmoulage en matière plastique d'une lame métallique élastique, ou par insertion d'une lame métallique dans une pièce en matière plastique. Elle présente sur le côté extérieur des crantages s'étendant entre l'extrémité libre (c'est-à-dire celle opposée à l'extrémité prolongeant le boîtier (210), et l'ergot (140). Cette extrémité libre peut être engagée dans la fente (130), où le dispositif de verrouillage empêche le retrait de l'extrémité libre de la sangle en l'absence de déverrouillage.

La sécurité par écoulement d'encre est obtenue par l'adjonction d'une ampoule d'encre (500) logée dans le boîtier (210) et destinée à prévenir et constater le vol par brisure de l'ampoule (500) en cas de choc sur le boîtier (210). Un axe métallique (510) est logé dans une rainure (520) du boîtier (210) pour assurer le bris de l'ampoule (500) en cas de choc sur le boîtier (210).

## Revendications

1. - Dispositif antivol comprenant une sangle (110) présentant une extrémité libre et une extrémité solidaire d'un bloc de verrouillage (300) assurant le verrouillage de la surface de ladite sangle (110), en position fermée, lorsque ladite extrémité libre est introduite dans une fente d'introduction (130) prévue dans ledit bloc de verrouillage (300), ledit dispositif antivol comportant en outre un moyen de détection antivol (240, 245), tel que ledit bloc de verrouillage (300) présente un col cylindrique en forme de corps creux (120), prolongé au niveau de sa base, par ladite sangle (110), et présentant une fente (130) de section supérieure ou égale à la section de ladite sangle (110) au niveau du sommet d'une dent, le dispositif comportant en outre une masselotte (310) présentant une surface frontale de blocage, ladite masselotte (310) étant mobile longitudinalement à l'intérieur dudit col cylindrique (120) et verrouillable en position de blocage par un moyen de verrouillage, ledit moyen de détection antivol (240, 245) étant logé dans un second bloc (200) présentant un logement pour recevoir le col (120) dudit bloc de verrouillage, **caractérisé en ce que** ledit dispositif comportant en outre un moyen additionnel de verrouillage de la ladite sangle (110) libérable par une déformation manuelle de la zone de verrouillage additionnelle.

2. - Dispositif antivol selon la revendication 1, **caractérisé en ce que** ledit second bloc est prolongé par un manchon (400) présentant une cavité cylindrique dirigée vers ladite sangle (110) et fermée à sa surface opposée.

3. - Dispositif antivol selon la revendication 1, **caractérisé en ce que** ledit bloc de détection (200) est libre en rotation par rapport au dit corps creux (120).

4. - Dispositif antivol selon la revendication 1, 2 ou 3, **caractérisé en ce que** ladite sangle et ledit bloc de détection sont moulés en matière plastique, ladite sangle comportant un renfort métallique (115, 118).

5. - Dispositif antivol selon la revendication 4, **caractérisé en ce que** ledit renfort métallique est constitué par une lame métallique (115) présentant des pattes latérales (116) de liaison avec le bord de la sangle (110) en matière plastique.

6. - Dispositif antivol selon la revendication 4, **caractérisé en ce que** ladite sangle (110) présente des protubérances (111) saillantes à sa surface intérieure, ledit renfort métallique (115) présentant des lumières complémentaires audites protubérances (111).

7. - Dispositif antivol selon la revendication 4, **caractérisé en ce que** ledit renfort métallique (118) est surmoulé par la matière plastique de ladite sangle (110).

8. - Dispositif antivol selon la revendication 1 **caractérisé en ce qu'**il comporte au moins un moyen additionnel d'interaction avec une partie crantée de ladite sangle (110) en position fermée.

9. - Dispositif antivol selon la revendication 8 **caractérisé en ce que** ledit moyen additionnel d'interaction avec la partie crantée de ladite sangle (110) est constitué par au moins une dent (121) prévue à la surface dudit col (120).

10. - Dispositif antivol selon la revendication 1 **caractérisé en ce qu'**il comporte un manchon (400) formé par une première pièce tubulaire (410) fixée sur le boitier (210) du bloc de détection (200) et une deuxième pièce tubulaire (420) dont la section extérieure est inférieure à la section intérieure de la pièce tubulaire (410) afin de pouvoir coulisser à l'intérieur de cette pièce tubulaire (410) pour permettre un ajustement de la hauteur du manchon (400).

11. - Dispositif antivol selon la revendication 1 **caractérisé en ce que** la sangle (110) présente des protubérances déformable (114) saillantes à sa surface intérieure permettant d'ajuster la pression exercée sur l'étiquette métallique décorative entourant le col de la bouteille.

12. - Dispositif antivol selon la revendication 11 **caractérisé en ce que** ces protubérances (114) déformables présentent la forme d'une languette repliée vers le haut, de telle sorte qu'elles définissent une couronne conique évasée vers le bas, permettant un serrage progressif de la sangle autour du col de la bouteille.

13. - Dispositif antivol selon la revendication 1 **caractérisé en ce qu'**il comporte une ampoule d'encre (500) logée dans le boîtier (210) associé à un axe métallique (510) logé dans une rainure (520) du boîtier (210) pour assurer le bris de l'ampoule (500) en cas de choc sur le boîtier (210).

## Patentansprüche

1. Diebstahlsicherung, umfassend ein Band (110), das ein freies Ende und ein Ende vorweist, das mit einem Verriegelungsblock (300) fest verbunden ist, der die Verriegelung der Oberfläche des Bands (110) in der geschlossenen Position sicherstellt, wenn das freie Ende in einen Einführspalt (130) eingeführt ist, der in dem Verriegelungsblock (300) vorgesehen ist, wobei die Diebstahlsicherung ferner ein Diebstahlerkennungsmittel (240, 245) aufweist, so dass der Verriegelungsblock (300) einen zylindrischen Hals in Form eines hohlen Körpers (120) vorweist, der an seiner Basis durch das Band (110) verlängert ist und einen Spalt (130) mit einem Querschnitt vorweist, der größer als oder gleich dem Querschnitt des Bands (110) an der Spitze eines Zahns ist, wobei die Sicherung ferner ein Ausgleichsgewicht (310) aufweist, das eine vordere Blockieroberfläche vorweist, wobei das Ausgleichsgewicht (310) in Längsrichtung innerhalb des zylindrischen Halses (120) bewegbar und in einer Blockierposition durch ein Verriegelungsmittel verriegelbar ist, wobei das Diebstahlerkennungsmittel (240, 245) in einem zweiten Block (200) untergebracht ist, der eine Unterbringung zum Aufnehmen des Halses (120) des Verriegelungsblocks vorweist, **dadurch gekennzeichnet, dass** die Sicherung ferner ein zusätzliches Verriegelungsmittel des des Bands (110) aufweist, das durch eine manuelle Deformierung des zusätzlichen Verriegelungsbereichs freigebbar ist.

2. Diebstahlsicherung nach Anspruch 1, **dadurch gekennzeichnet, dass** der zweite Block durch eine Hülse (400) verlängert ist, die einen zylindrischen Hohlraum vorweist, der auf das Band (110) gerichtet und an seiner gegenüberliegenden Oberfläche geschlossen ist.

3. Diebstahlsicherung nach Anspruch 1, **dadurch gekennzeichnet, dass** der Erkennungsblock (200) bezogen auf den hohlen Körper (120) frei drehbar ist.

4. Diebstahlsicherung nach Anspruch 1, 2 oder 3, **dadurch gekennzeichnet, dass** das Band und der Erkennungsblock aus Kunststoffmaterial geformt sind, wobei das Band eine Metallverstärkung (115, 118) aufweist.

5. Diebstahlsicherung nach Anspruch 4, **dadurch gekennzeichnet, dass** die Metallverstärkung aus einem Metallblatt (115) besteht, das seitliche Laschen (116) einer Bindung mit dem Rand des Bands (110) aus Kunststoffmaterial vorweist.

6. Diebstahlsicherung nach Anspruch 4, **dadurch gekennzeichnet, dass** das Band (110) an seiner Innenoberfläche vorstehende Vorsprünge (111) vorweist, wobei die Metallverstärkung (115) Schlitze vorweist, die zu den Vorsprüngen (111) komplementär sind.

7. Diebstahlsicherung nach Anspruch 4, **dadurch gekennzeichnet, dass** die Metallverstärkung (118) auf das Kunststoffmaterial des Bands (110) aufgeformt ist.

8. Diebstahlsicherung nach Anspruch 1, **dadurch gekennzeichnet, dass** sie mindestens ein zusätzliches Mittel eines Zusammenwirkens mit einem gekerbten Teil des Bands (110) in der geschlossenen Position aufweist.

9. Diebstahlsicherung nach Anspruch 8, **dadurch gekennzeichnet, dass** das zusätzliche Mittel des Zusammenwirkens mit dem gekerbten Teil des Bands (110) aus mindestens einem Zahn (121) besteht, der an der Oberfläche des Halses (120) vorgesehen ist.

10. Diebstahlsicherung nach Anspruch 1, **dadurch gekennzeichnet, dass** sie eine Hülse (400) aufweist, die aus einem ersten röhrenförmigen Stück (410), das an dem Gehäuse (210) des Erkennungsblocks (200) befestigt ist, und einem zweiten röhrenförmigen Stück (420) ausgebildet ist, dessen äußerer Querschnitt kleiner als der innere Querschnitt des röhrenförmigen Stücks (410) ist, um innerhalb dieses röhrenförmigen Stücks (410) zum Ermöglichen einer Anpassung der Höhe der Hülse (400) gleiten zu können.

11. Diebstahlsicherung nach Anspruch 1, **dadurch gekennzeichnet, dass** das Band (110) an seiner Innenoberfläche vorstehende deformierbare Vorsprünge (114) vorweist, die es ermöglichen, den Druck anzupassen, der auf das dekorative Metalletikett ausgeübt wird, das den Flaschenhals umgibt.

12. Diebstahlsicherung nach Anspruch 11, **dadurch gekennzeichnet, dass** diese deformierbaren Vorsprünge (114) die Form einer nach oben gebogen Zunge so vorweisen, dass sie eine nach unten ausgeweitete konische Krone ausbilden, die ein fortschreitendes Einspannen des Bands um den Flaschenhals herum ermöglicht.

13. Diebstahlsicherung nach Anspruch 1, **dadurch gekennzeichnet, dass** sie eine Tintenampulle (500) aufweist, die in dem Gehäuse (210) untergebracht ist, die mit einem Metallbolzen (510) verbunden ist, der in einer Nut (520) des Gehäuses (210) zum Sicherstellen des Bruchs der Ampulle (500) bei einem Schlag auf das Gehäuse (210) untergebracht ist.

## Claims

1. Anti-theft device comprising a band (110) having a free end and an end secured to a locking block (300) which ensures that the surface of said band (110) is locked in the closed position when said free end is inserted into a insertion slot (130) which is provided in said locking block (300), said anti-theft device further comprising anti-theft detection means (240, 245) such that said locking block (300) has a cylindrical neck in the form of a hollow body (120) which is extended at its base by said band (110) and has a slot (130) having a cross section which is greater than or equal to the cross section of said band (110) at the top of a tooth, the device further comprising a weight (310) having a front blocking surface, said weight (310) being longitudinally movable inside said cylindrical neck (120) and lockable in the blocking position by means of a locking means, said anti-theft detection means (240, 245) being housed in a second block (200) having a housing for receiving the neck (120) of said locking block, **characterized in that** said device further comprises an additional means for locking said band (110) that can be released by means of manual deformation of the additional locking zone.

2. Anti-theft device according to claim 1, **characterized in that** said second block is extended by a sleeve (400) having a cylindrical cavity which is directed toward said band (110) and closed at its opposite surface.

3. Anti-theft device according to claim 1, **characterized in that** said detection block (200) is free in rotation with respect to said hollow body (120).

4. Anti-theft device according to claims 1, 2 or 3, **characterized in that** said band and said detection block are molded in plastics material, said band comprising a metal reinforcement (115, 118).

5. Anti-theft device according to claim 4, **characterized in that** said metal reinforcement consists of a metal strip (115) having lateral tabs (116) for connection with the edge of the band (110) made of plastics material.

6. Anti-theft device according to claim 4, **characterized in that** said band (110) has projections (111) protruding on its inner surface, said metal reinforcement (115) having openings which are complementary to said projections (111).

7. Anti-theft device according to claim 4, **characterized in that** said metal reinforcement (118) is molded over the plastics material of said band (110).

8. Anti-theft device according to claim 1, **characterized in that** it comprises at least one additional means of interaction with a notched part of said band (110) in the closed position.

9. Anti-theft device according to claim 8, **characterized in that** said additional means of interaction with the notched part of said band (110) consists of at least one tooth (121) which is provided on the surface of said neck (120).

10. Anti-theft device according to claim 1, **characterized in that** it comprises a sleeve (400) which is formed by a first tubular part (410) fixed to the casing (210) of the detection block (200) and a second tubular part (420) of which the outer portion is smaller than the inner portion of the tubular part (410) in order to be able to slide inside the latter tubular part (410) for allowing adjustment of the height of the sleeve (400).

11. Anti-theft device according to claim 1, **characterized in that** the band (110) has deformable projections (114) protruding from its inner surface, allowing the pressure exerted on the decorative metal label surrounding the neck of the bottle to be adjusted.

12. Anti-theft device according to claim 11, **characterized in that** these deformable projections (114) have the shape of a tongue which is folded upward so that they define a conical crown which is flared downward, allowing progressive tightening of the band around the neck of the bottle.

13. Anti-theft device according to claim 1, **characterized in that** it comprises an ink capsule (500) which is housed in the casing (210) associated with a metal shaft (510) which is housed in a groove (520) of the casing (210) to ensure the breakage of the capsule (500) in the event of an impact on the casing (210).
